# EUROPÄISCHE PATENTSCHRIFT

(11) **EP 2 966 387 B1**
(45) Veröffentlichungstag und Bekanntmachung des Hinweises auf die Patenterteilung: **01.04.2020**
(21) Anmeldenummer: 15175777.0
(22) Anmeldetag: 08.07.2015
(51) Int. Cl.: F25D 3/08, F25D 11/00

(54) **EISABSCHMELZWAGEN**
ICE MELTING CARRIAGE
CHARIOT DE DÉCONGELATION

(30) Priorität: 09.07.2014 DE 102014109635
(43) Veröffentlichungstag der Anmeldung: 13.01.2016
(73) Patentinhaber: Hilberer, Franz, 78234 Engen (DE)
(72) Erfinder: Hilberer, Franz, 78234 Engen (DE)
(74) Vertreter: Patentanwälte und Rechtsanwalt Weiß, Arat & Partner mbB

(56) Entgegenhaltungen:
- WO-A1-00/49349
- GB-A- 2 156 059
- JP-A- 2001 355 947

## Beschreibung

Die Erfindung betrifft einen Eisabschmelzwagen nach dem Oberbegriff des Anspruchs 1.

### STAND DER TECHNIK

Aus dem Stand der Technik sind verschieden Eisabtauwagen bekannt und gebräuchlich. In diesem Zusammenhang wird auf die DE 20 2009 014 153 U1 hingewiesen, welche einen Eisabtauwagen beschreibt, bei der allerdings eine ständige Überwachung des Eisabtauwagens durch eine Person benötigt wird.

Weiterhin ist in diesem Zusammenhang die GB 2 156 059 A zu nennen. Dort ist eine zu öffnende Kühltheke mit diversen Ablageabteiteilungen offenbartoffenbart. Eine dieser Abteilung umfasst eine Heizeinrichtung 14b, die unter anderem dazu dient gewisse Lebensmittel wir Schokoladensirup warm und damit flüssig zu halten.

Darüber hinaus ist die WO 00/49349 A1 zu nennen. Dort wird ein Lastwagen mit einem Kühlbehälter für den Transport von gekühlten oder gefrorenen Lebensmittel offenbart.

Zudem ist die JP 2001 355947A zu nennen. Dort wird eine Maschine zur Herstellung von Eis offenbart.

Weiter wird auf die DE 20 2009 014 153 U1 verwiesen. Dort ist ein Wagen zur Aufnahme von abzutauendem Eis gemäß dem Oberbegriff des Anspruchs 1 offenbart.

### AUFGABE DER ERFINDUNG

Aufgabe der Erfindung ist es einen Eisabschmelzwagen zur Verfügung zu stellen, welcher eine vereinfachte Handhabung ermöglicht und dabei Personalkosten einspart.

### LÖSUNG DER AUFGABE

Zur Lösung der Aufgabe führen die Merkmale nach Anspruch 1.

Ein erfindungsgemässer Eisabschmelzwagen weist eine Abtauwanne auf. Diese weist in einem bevorzugten Ausführungsbeispiel die Maße 1000mm x 600mm x 400mm auf. Sie besteht aus einem Werkstoff, welcher beispielsweise aus Metall oder Kunststoff sein kann. Neben den oben aufgeführten Maßen sind auch andere Maße denkbar. Der erfindungsgemäße Eisabschmelzwagen weist einen Temperaturfühler auf. Der Temperaturfühler ist geeignet zur Erfassung der Temperatur des Innenbereichs der Abtauwanne. Der Innenbereich stellt den Bereich der Abtauwanne dar, welcher bei ordnungsgemäßem Gebrauch mit abzutauendem Eis gefüllt wird.

Der Temperaturfühler steht mit einem Thermostat in Wirkverbindung. Das bedeutet, dass der Temperaturfühler die erfassten Temperaturen im Innenbereich der Abtauwanne an den Thermostat weiterleitet.

Die erfindungsgemässe Abtauwanne umfasst eine Heizvorrichtung. Dabei ist ein Tauchsieder in den Innenbereich der Abtauwanne eingelassen.

Unabhängig davon, ob der Tauchsieder als Heizvorrichtung zum Einsatz kommt, ist die Heizvorrichtung und/oder der Thermostat über ein Bedienpanel gekoppelt. Das bedeutet, dass über das Bedienpanel gesteuert wird, ob, wie lange und wann die Heizvorrichtung ihre Heizleistung erbringen soll. Dabei werden die Daten des Temperaturfühlers, welche zu dem Thermostat geleitet werden, ausgewertet. Nach der Auswertung sendet der Thermostat ein Signal an das Bedienpanel, dass eine voreingestellte Temperatur erreicht worden ist.

Das Bedienpanel stellt in diesem Zusammenhang die zentrale Steuereinheit dar. Es ist denkbar, dass der Thermostat als ein Teil des Bedienpanels sein kann. Der Temperaturfühler sendet folglich die Temperaturdaten an das Bedienpanel, an dem eine gewünschte Zieltemperatur voreinstellbar ist. Sobald die Zieltemperatur im Inneren der Abtauwanne erreicht ist, sendet das Bedienpanel ein Abschaltsignal an die Heizvorrichtung. Sollte die Temperatur im Inneren der Abtauwanne unter die eingestellte Zieltemperatur fallen, weil beispielsweise neues Eis in die Abtauwanne gebracht wird, so sendet der Temperaturfühler wiederum ein Signal an das Thermostat, welches dann wiederum die Heizvorrichtung aktiviert, um das Innere der Abtauwanne aufzuheizen, bis die Zieltemperatur im Inneren der Abtauwanne erreicht ist und das neu eingebrachte Eis auch geschmolzen ist.

Der Eisabschmelzwagen weist unterhalb der Abtauwanne ein fahrbares Untergestell auf. Das fahrbare Untergestell weist Laufräder auf, welche die einfache Fortbewegung des Eisabschmelzwagens ermöglichen sollen.

Weiter weist die Abtauwanne einen Ablauf auf. Der Ablauf kann entweder manuell oder nicht-manuell gesteuert werden. Gemäß der Erfindung weist der Ablauf ein Kugelventil auf. Das Kugelventil kann in einem bevorzugten Ausführungsbeispiel ebenfalls über das Bedienpanel angesteuert werden. Das heisst, dass das Kugelventil automatisch geöffnet und geschlossen werden. So kann es am Bedienpanel beispielsweise derart eingestellt werden, dass nach jedem Erreichen der Zieltemperatur das Kugelventil geöffnet wird, um das geschmolzene Eis abzulassen.

Daneben weist der Eisabschmelzwagen auch eine Haltestange auf, welche das Verschieben des Eisabschmelzwagens erleichtern soll.

### FIGURENBESCHREIBUNG

Weitere Vorteile, Merkmale und Einzelheiten der Erfindung ergeben sich aus der nachfolgenden Beschreibung eine erfindungsgemäßen Ausführungsbeispiels anhand der Figuren; die Zeichnungen zeigen in
- Figur 1: eine perspektivische Ansicht auf einen Eisabschmelzwagen von schräg oben;
- Figur 2: eine Seitenansicht des Eisabschmelzwagen aus Figur 1;
- Figur 3: eine Frontansicht des Eisabschmelzwagens aus Figur 1;
- Figur 4: eine Draufsicht auf den Eisabschmelzwagen aus Figur 1.

Der erfindungsgemässe Eisabschmelzwagen weist eine Abtauwanne 1 auf. Unterhalb der Abtauwanne 1 ist ein fahrbares Untergestell 7 gegeben. Das fahrbare Untergestell 7 weist vier Laufräder 11 auf. Weiter weist das fahrbare Untergestell 7 einen Viereckrahmen auf, auf den die Abtauwanne 1 aufgeschweißt ist. Weiter ist ein Tauchsieder 4 gezeigt, welcher über ein Stromkabel 13 an eine Stromquelle angeschlossen ist. Der Tauchsieder 4 wird bei bestimmungsgemäßem Gebrauch in die Abtauwanne 1 gelegt, um das darin befindliche Eis abzuschmelzen. Weiter ist in Figur 1 ein Bedienpanel 6 gezeigt, welches einen Thermostat 3 umfasst.

Daneben weist die Abtauwanne 1 eine Haltestange 10 auf. Weiter ist ein Haltehaken 12 vorhanden. Der Haltehaken 12 kann beispielsweise zum Aufrollen des Stromkabels 13 genutzt werden. Weiter ist eine nicht gezeigte Tauchsiederhalterung im Inneren der Abtauwanne 1 vorhanden.

Die Tauchsiederhalterung weist einen Magnet auf, der es auf einfache Weise erlaubt, dass sie an unterschiedlichen Stellen im Inneren der Abtauwanne 1 festgelegt wird und der Tauchsieder 4 somit immer in optimaler Position zu dem aufzutauenden Eis ist.

In Figur 2 ist neben den in Figur 1 gezeigten Merkmalen auch ein Ablauf 8 und ein Kugelventil 9 zu erkennen. Die Abtauwanne 1 weist den Ablauf 8 an einer geeigneten Stelle auf. Der Ablauf 8 wiederum umfasst ein Kugelventil 9. Das Kugelventil 9 kann entweder manuell oder automatisch über das Bedienpanel 6 geöffnet und/oder geschlossen werden.

In Figur 3 ist eine Frontansicht gezeigt, wobei darauf verzichtet wird, dass die oben bereits beschriebenen Merkmale nochmals wiederholt werden. Vielmehr sollen die zu den Figuren 1 und 2 gemachten Ausführungen auch für die Figur 3 gelten. Insbesondere soll dies der Fall sein, wenn die gleichen Merkmale mit den gleichen Bezugsziffern versehen sind.

In Figur 4 ist ein Teil des Bodens der Abtauwanne 1 ausgeschnitten gezeigt, um die in dem Boden der Abtauwanne 1 angeordnete Heizspule 5 sichtbar zu machen. Die Heizspule 5 ist mit einer nicht gezeigten Stromquelle verbunden.

Der Tauchsieder 4 aus Figur 1 und die Heizspule 5 können gemeinsam oder einzeln in einem erfindungsgemäßen Eisabschmelzwagen vorhanden sein.

Außerdem ist in Figur 4 ein Temperaturfühler 2 gezeigt. Der Temperaturfühler 2 ist mit dem Thermostat 3 verbunden. Der Temperaturfühler 2 ist im Inneren der Abtauwanne 1 angeordnet. Bei dem in der Figur 4 gezeigten Ausführungsbeispiel befindet sich der Temperaturfühler 2 am Boden der Abtauwanne 1. Als Boden der Abtauwanne 1 wird der Bereich angesehen, welcher bei bestimmungsgemäßem Gebrauch im Wesentlichen parallel zu einem Untergrund angeordnet ist. Der Temperaturfühler 2 kann aber an jeder beliebigen Stelle des Eisabschmelzwagens angebracht sein, solange der Temperaturfühler 2 die Temperatur im Inneren der Abtauwanne erfassen kann.

### Positionszahlenliste

1. Abtauwanne
2. Temperaturfühler
3. Thermostat
4. Tauchsieder
5. Heizspule
6. Bedienpanel
7. Untergestell
8. Ablauf
9. Kugelventil
10. Haltestange
11. Laufrad
12. Haltehaken
13. Stromkabel

## Patentansprüche

1. Eisabschmelzwagen mit einer Abtauwanne (1), wobei die Abtauwanne (1) eine Heizvorrichtung, ein fahrbares Untergestell (7) und einen Temperaturfühler (2), welcher mit einem Thermostat (3) in Wirkverbindung steht, umfasst, wobei die Abtauwanne (1) einen Ablauf (8) aufweist, **dadurch gekennzeichnet, dass** der Ablauf (8) ein Kugelventil (9) umfasst, und dass die Abtauwanne (1) eine Tauchsiederhalterung und eine Haltestange (10) aufweist, wobei die Heizvorrichtung ein Tauchsieder (4) ist, der in den Innenbereich der Abtauwanne (1) einlassbar ist, wobei die Tauchsiederhalterung einen Magneten umfasst und im Inneren der Abtauwanne (1) an unterschiedlichen Stellen festlegbar ist.

2. Eisabschmelzwagen nach Anspruch 1, **dadurch gekennzeichnet, dass** die Heizvorrichtung eine Heizspule (5) ist, die in den Wandungen der Abtauwanne (1) beinhaltet ist.

3. Eisabschmelzwagen nach den vorherigen Ansprüchen, **dadurch gekennzeichnet, dass** der Tauchsieder (4) und/oder die Heizspule (5) und/oder der Thermostat (3) über ein Bedienpanel (6) gekoppelt sind.

4. Eisabschmelzwagen nach Anspruch 1, **dadurch gekennzeichnet, dass** der Ablauf (8) manuell oder nicht-manuell zu steuern ist.

## Claims

1. Ice melting trolley with a defrosting trough (1), wherein the defrosting trough (1) comprises a heating device, a mobile underframe (7) and a temperature sensor (2), which is operatively connected to a thermostat (3), the defrosting through (1) having a drain (8),
**characterised in that**
the drain (8) comprises a ball valve (9) and that the defrosting though (1) comprises an immersion heater holder and a holding rod (10), the heating device being an immersion heater (4), which can be admitted to the interior of the defrosting through (1), the immersion heater holder comprising a magnet and being fixable at different points inside the defrosting through (1).

2. Ice melting trolley according to claim 1, **characterised in that** the heating device is a heating coil (5) which is included in the walls of the defrosting trough (1).

3. Ice melting trolley according to the previous claims, **characterized in that** the immersion heater (4) and/or the heating coil (5) and/or the thermostat (3) are coupled via a control panel (6).

4. Ice melting trolley according to claim 1, **characterized in that** the drain (8) is to be controlled manually or non-manually.

## Revendications

1. Chariot de décongélation avec un bac de dégivrage (1), dans lequel le bac de dégivrage (1) comporte un dispositif de chauffage, un châssis mobile (7) et un capteur de température (2) qui est connecté de manière fonctionnelle à un thermostat (3), dans lequel le bac de dégivrage (1) présente une sortie de décharge (8), **caractérisé par le fait que** la sortie de décharge (8) comporte un soupape à boule (9) et que le bac de dégivrage (1) présente un support de thermoplongeur et une tige de maintien (10), dans lequel le dispositif de chauffage est un thermoplongeur (4) qui peut être introduit dans la zone intérieure du bac de dégivrage (1), dans lequel le support de thermoplongeur comporte un aimant et peut être fixé à différents endroits à l'intérieur du bac de dégivrage (1).

2. Chariot de décongélation selon la revendication 1, **caractérisé par le fait que** le dispositif de chauffage est un serpentin de chauffage (5) qui est contenu dans les parois du bac de dégivrage (1).

3. Chariot de décongélation selon les revendications précédentes, **caractérisé par le fait que** le thermoplongeur (4) et/ou le serpentin de chauffage (5) et/ou le thermostat (3) sont couplés par l'intermédiaire d'un panneau de commande (6).

4. Chariot de décongélation selon la revendication 1, **caractérisé par le fait que** la sortie de décharge (8) doit être commandée manuellement ou non manuellement.
